# EUROPÄISCHE PATENTSCHRIFT

(11) **EP 0 371 232 B1**
(45) Veröffentlichungstag und Bekanntmachung des Hinweises auf die Patenterteilung: **07.01.1993**
(21) Anmeldenummer: 89118168.7
(22) Anmeldetag: 30.09.1989
(51) Int. Cl.: B65B 35/52, B65G 47/08, B65G 57/32

(54) **Verfahren zum stufenförmigen Gruppieren von Produkten und Vorrichtung zur Durchführung des Verfahrens**
Method for the stepped grouping of products, and device for carrying out this method
Procédé de regroupement étagé de produits et dispositif de mise en oeuvre de ce procédé

(30) Priorität: 26.11.1988 DE 3839939
(43) Veröffentlichungstag der Anmeldung: 06.06.1990
(73) Patentinhaber: Leifeld & Lemke Maschinenfabrik GmbH & Co. KG, D-32120 Hiddenhausen (DE)
(72) Erfinder: Leuvering, Hans, D-4990 Lübbecke (DE)
(74) Vertreter: Stracke, Alexander, Dipl.-Ing.

(56) Entgegenhaltungen:
- EP-A- 0 154 174
- US-A- 2 649 232
- US-A- 3 923 144

## Beschreibung

Die Erfindung betrifft ein Verfahren zum fortschreitend stufenförmigen Gruppieren von Produkten, wie das Stapeln von Packguteinheiten von unten nach oben zu einem einer Sammelpackmaschine zuzuführenden Packgutstapel, bei dem die längs einer Transportbahn bis zum Ende einer Gruppierstation zulaufenden Packguteinheiten reihenweise durch Verfahren in Querrichtung mit stufenförmig aufgebauten Teilgruppen von Packguteinheiten zusammengeführt und dabei die Teilgruppen um eine Stufe mitgenommen werden und danach alle in Querrichtung verfahrenen Packguteinheiten gemeinsam in Längsrichtung um eine Stufenlänge weitertransportiert werden. Des weiteren betrifft die Erfindung eine Vorrichtung zur Durchführung des Verfahrens.

In einer z.B. aus EP-A-154 174 bekannten Vorrichtung zum Stapeln von Packguteinheiten in fortschreitenden Stufen von unten nach oben zu einem Packgutstapel, bestehend aus einer bestimmten Anzahl von Gegenständen, die anschließend in eine Sammelpackmaschine überführt werden, laufen die Packguteinheiten auf einer Förderstrecke in geschlossenen Reihen gegen einen Anschlag und werden dann reihenweise von einer Hubeinrichtung unter die zu einer Stufenformation gestapelten Teilstapel verbracht und mit diesen gemeinsam angehoben, nachdem zuvor die Teilstapel stützenden Rückhalteelemente aus der Bewegungsbahn der sich aufwärts bewegenden Packguteinheitenreihe gefahren wurden. Nach dem Zusammenführen der Reihe Packguteinheiten mit den stufenförmig aufgebauten Teilstapeln und Wiederabstützen der gestapelten Packguteinheiten werden diese um eine Stufenlänge mittels eines die einzelnen Stufen hintergreifenden Stufenschiebers weitergetaktet und letztlich der fertiggestellte Packgutstapel am Ende der Stapelreihe von einem Querschieber in die Sammelpackmaschine geschoben.

Voraussetzung für das fortschreitend stufenförmige Stapeln ist das Vorhandensein der sich aus Teilstapeln zusammensetzenden Stufenformation am Anfang des Stapelvorgangs.

Der Aufbau der Stufenformation zu Beginn des Stapelverfahrens sowie der Abbau der Stufenformation, d. h. das Bilden von kompletten Packgutstapeln aus den verbleibenden Teilstapeln am Ende des Stapelvorgangs, erfolgte bisher von Hand.

Hier setzt die Erfindung ein, deren Aufgabe darin besteht, bei einem Verfahren und einer Vorrichtung der genannten Gattung den Aufbau der Stufenformation von Teilgruppen am Anfang des Gruppiervorgangs und den Abbau der Stufenformation am Ende des Gruppiervorgangs zu automatisieren.

Ausgehend von einem Verfahren der eingangs genannten Gattung sieht das Verfahren nach der Erfindung hierzu vor, daß zum automatischen Aufbau der Stufenformation eine einzelne Packguteinheit, dann Reihen aus zwei, drei und mehr Packguteinheiten jeweils nacheinander bis zum Ende der Gruppierstation, vorzugsweise bis zu einem Anschlag, zugeführt und in Querrichtung verfahren werden, daß zum automatischen Abbau der Stufenformation alle in Querrichtung verfahrenen Packguteinheiten gemeinsam in Längsrichtung um eine Stufenlänge weitertransportiert und jeweils soviele Packguteinheiten bis zum Ende der Gruppierstation, vorzugsweise bis zum Anschlag, zugeführt und in Querrichtung verfahren werden wie Teilgruppen vorhanden sind. Dabei können die Packguteinheiten in Querrichtung von unten nach oben verfahren und in der angehobenen Position gehalten werden.

Die Vorrichtung zur Durchführung des Verfahrens geht aus von einer solchen mit einer Transportbahn, auf der die Packguteinheiten zur Bildung von Reihen aus Packguteinheiten in einer Gruppierstation gegen einen Anschlag laufen, mit einer die einzelnen Reihen Packguteinheiten von der Transportbahn in Querrichtung wegführenden und mit stufenförmig aufgebauten Teilgruppen von Packguteinheiten zusammenführenden Querfördereinrichtung und mit einem die stufenförmig angeordneten Packguteinheiten hintergreifenden und diese in Längsrichtung um eine Stufenlänge weitertransportierenden Stufenschieber und ist gekennzeichnet durch eine der Querfördereinrichtung vorgeordnete Zufuhreinrichtung, die nach einer Programmsteuerung in zeitlicher Abstimmung mit der Hubbewegung der Querfördereinrichtung derart im Sinne einer Freigabe von Packguteinheiten betätigbar ist, daß zum automatischen Aufbau der Stufenformation eine einzelne Packguteinheit, dann Reihen aus zwei, drei und mehr Packguteinheiten jeweils nacheinander der Gruppierstation zugeführt werden und zum automatischen Abbau der Stufenformation jeweils soviele Packguteinheiten zugeführt werden wie Teilgruppen nach dem Weitertransport der Packguteinheiten in Längsrichtung durch den Stufenschieber vorhanden sind.

In den Zeichnungen sind zwei erfindungsgemäß ausgebildete Vorrichtungen zum stufenförmigen Gruppieren von Packguteinheiten beispielsweise dargestellt. Es zeigen:
Fig. 1 bis 5 in schematischen Seitenansichten die Arbeitsweise einer ersten Vorrichtung zum automatischen Aufbau der Stufenformation;
Fig. 6 bis 11 in schematischen Seitenansichten die Arbeitsweise dieser Vorrichtung zum automatischen Abbau der Stufenformation;
Fig. 12 die Vorrichtung in einer Vorderansicht;
Fig. 13 eine zweite Vorrichtung einer abgewandelten Ausführungsform zum automatischen Aufbau und Abbau der Stufenformation in perspektivischer Ansicht.

Beim fortschreitend stufenförmigen Stapeln von Packguteinheiten zu Packgutstapeln zum anschließenden Überführen in eine Sammelpackmaschine laufen die einzelnen Packguteinheiten von einer Transportbahn kommend in eine Stapelstation und werden von hier durch reihenweises Anheben mit stufenförmig aufgebauten in einer höheren Ebene gehaltenen Teilstapeln zusammengeführt, wobei diese gleichzeitig um eine Stufenhöhe mitangehoben werden. Der bei dieser von unten nach oben fortschreitenden Stapelbildung am Ende der Teilstapelreihe fertiggestellte Packgutstapel sowie alle Teilstapel werden jeweils nach Beendigung des Stapelvorgangs gemeinsam in Längsrichtung mit Hilfe eines hinter die Stufen greifenden Stufenschiebers vorgetaktet. Der Vorteil dieses stufenförmigen Stapelverfahrens liegt bekanntlich darin, daß die Stapelbildung vom Einlauf der Packguteinheiten bis zum Wegführen der fertigen Stapel in einem kontinuierlichen Durchlauf bei geringer Taktfolge aller erforderlichen Transportmittel erfolgen kann, was eine schonende Behandlung der Packgüter und eine funktionssichere Arbeitsweise ermöglicht.

Voraussetzung für das fortschreitend stufenförmige Stapeln von in einer Reihe zugeführten Packguteinheiten ist das Vorhandensein einer Stufenformation am Anfang des Stapelvorgangs.

Das automatische Aufbauen dieser Stufenformation, wie es die Erfindung vorsieht, wird nachfolgend anhand der Figuren 1 bis 5 beschrieben.

Die erfindungsgemäße Vorrichtung setzt sich im wesentlichen zusammen aus einer umlaufend angetriebenen Fördereinrichtung 5, die einer Transportbahn 3 nachgeordnet und zwischen einer unteren Aufnahmestellung und oberen Abgabestellung entsprechend der Pfeilrichtung verfahrbar ist, aus die Packguteinheiten 1a in einer angehobenen Position durch seitliches Unterstützen übernehmende Rückhalteflächen 7 (Fig. 12), die in die Vertikalbewegungsbahn der Packguteinheiten 1a und zurückschwenkbar sind, und aus einer vor der Fördereinrichtung 5 installierten Packguteinheitensperre 4, die im Sinne einer Freigabe und Sperrung des Durchlasses von einem programmierbaren Zählwerk aus steuerbar ist.

Die auf der Transportbahn 3 kontinuierlich zugeführten von der Packguteinheitensperre 4 freigegebenen Packguteinheiten 1a gelangen auf die Fördereinrichtung 5, werden von dieser aneinanderliegend unter seitlicher Ausrichtung an Leitblechen 10 (Fig. 12) gegen einen endseitig der Fördereinrichtung 5 positionierten Anschlag 6 transportiert, von der Fördereinrichtung 5, nachdem diese von einer Lichtschrankensteuerung als Kontrolleinrichtung 16 den Befehl zum Anheben erhalten hat, angehoben und von den seitwärts in die Bewegungsbahn der Packguteinheiten 1a schwenkbaren Rückhalteflächen 7 unter seitlicher Ausrichtung an Leitblechen 10a (Fig. 12) übernommen, worauf die Fördereinrichtung 5 in ihre Ausgangsposition zurückkehrt.

Dabei wird die Packguteinheitensperre 4 über die Zähleinrichtung derart betätigt, daß in einem ersten Arbeitsschritt eine Packguteinheit 1a freigegeben wird, gegen den Anschlag 6 läuft, angehoben und in dieser Position von den Rückhalteflächen 7 gehalten wird (Fig. 1 und 2).

In einem zweiten Arbeitsschritt werden zwei Packguteinheiten 1a freigegeben, gegen den Anschlag 6 transportiert, angehoben und von den Rückhalteflächen 7 gehalten, wobei die in Zulaufrichtung vorn liegende Packguteinheit 1a die in der angehobenen Position gehaltene Packguteinheit mitanhebt (Fig. 2 und 3).

In einem dritten Arbeitsschritt werden drei Packguteinheiten 1a freigegeben und gegen den Anschlag 6 transportiert, angehoben und in Position gehalten, wobei die beiden in Zulaufrichtung vorn liegenden Packguteinheiten 1a die in der angehobenen Position gehaltenen Packguteinheiten mitanheben (Fig. 3 und 4). Hiermit ist die Voraussetzung für den sich anschließenden fortschreitend stufenförmigen Stapelvorgang von Packguteinheiten 1a geschaffen.

In dem folgenden Arbeitsschritt gelangt dann eine vollständige Reihe aus vier Packguteinheiten 1a nach Freigabe durch die Sperre 4 gegen den Anschlag 6, wird angehoben mit den Teilstapeln unter Mitnahme derselben zusammengeführt und in Position gehalten (Fig. 4 und 5).

Figur 5 zeigt einen fertiggestellten Packgutstapel 1, der gemäß Pfeilrichtung mittels eines in Längsrichtung vor und zurück verfahrbaren Stufenschiebers 8 in eine nachfolgende strichpunktiert gezeichnete Position auf einen Ausfuhrtisch 9 verbracht wird, wozu sich Mitnehmer 8a-8d des Stufenschiebers 8 hinter die jeweilige Stapelstufe legen. Gemeinsam mit dem Herausführen des fertigen Stapels 1 werden alle Teilstapel um eine Stufenlänge weitergetaktet.

Durch den in Längsrichtung vor- und zurückbewegbaren Ausfuhrtisch 9 kann der herausgeführte Packgutstapel 1 auf einen definierten Abstand zum nachfolgenden Packgutstapel 1 gebracht werden, was ein störungsfreies Zuführen des Packgutstapels in eine nachgeschaltete Sammelpackmaschine sicherstellt.

Wie im einzelnen aus der Figur 12 ersichtlich ist, befindet sich der Stufenschieber 8 an einem Wagen 11, der auf vom Maschinenrahmen 12 getragenen Führungsstangen 13 über nicht dargestellte Antriebsmittel in Längsrichtung vor und zurück verfahrbar ist.

Anhand der Figuren 6 bis 11 soll nachfolgend das automatische Abbauen der Stufenformation gemäß der Erfindung beschrieben werden.

Nach Fertigstellen eines Packgutstapels 1 wird dieser gemeinsam mit den Teilstapeln mittels des Stufenschiebers 8 um eine Stufenlänge weitergetaktet. Zum automatischen Abbau der Stufenformation wird die Packguteinheitensperre 4 über die programmierte Zählvorrichtung nun derart betätigt, daß der Fördereinrichtung 5 jeweils soviele Packguteinheiten 1a zugeführt werden wie Teilstapel vorhanden sind.

Nach Herausführen eines fertiggestellten Packgutstapels 1 mittels des Stufenschiebers 8 verbleiben drei Teilstapel in der Stapelstation, folglich werden von der Packguteinheitensperre 4 drei Packguteinheiten 1a freigegeben, gegen den Anschlag 6 transportiert und angehoben, wobei die in der angehobenen Position gehaltenen Teilstapel mitangehoben werden (Fig. 6 und 7).

Nach Fertigstellen eines weiteren Packgutstapels 1 und Heraustakten aus der Stapelstation verbleiben zwei Teilstapel und von der Sperre 4 werden nun zwei Packguteinheiten 1a freigegeben, bis zum Anschlag 6 weitertransportiert, angehoben, mit den Teilstapeln unter Mitnahme derselben zusammengeführt und in Position gehalten (Fig. 8 und 9).

Die Figuren 10 und 11 zeigen letztlich das Zuführen bis zum Anschlag 6, Anheben und Zusammenführen einer letzten Packguteinheit 1a mit dem verbleibenden letzten Teilstapel und Heraustakten aus der Stapelstation.

Um das erforderliche Hintergreifen der Teilstapel sowie jeweils des herauszuführenden Packgutstapels 1 zu ermöglichen, müssen die Mitnehmer 8b-8d des Stufenschiebers 8 höhenverfahrbar sein. Hierzu werden diese am Wagen 11 in Führungsbahnen über einzelne Pneumatikzylinder 15 verschoben.

Wie aus den Zeichnungen ersichtlich, sind oberhalb der Fördereinrichtung 5 Lichtschranken 16 installiert, die den jeweiligen Stapelplätzen zugeordnet sind, wobei die Lichtschranken als Kontrolleinrichtung dienen und die Hubbewegung der Fördereinrichtung 5 derart steuern, daß diese erst dann einsetzt, nachdem die Packguteinheiten 1a die entsprechende Lichtschranke passiert haben und der Lichtstrahl unterbrochen ist.

In einer abgewandelten konstruktiven Ausgestaltung kann die Querfördereinrichtung 5 als Rollenbahn mit angetriebenen Rollen sowie mit einem zwischen die Rollen fahrbaren Hubmittel ausgebildet sein.

Ein zweites Ausführungsbeispiel der erfindungsgemäßen Vorrichtung zeigt Figur 13, in der Flaschen als Packguteinheit 1b fortschreitend stufenförmig zu Packgutgruppen zusammengeführt werden. Der Stufenschieber 8 befindet sich in dieser Ausführung in einer um 90° gekippten Position über einer Plattform 20, auf welche die Flaschen 1b mittels eines Schiebers 21 von einer umlaufend angetriebenen Fördereinrichtung 22 gemäß Pfeilrichtung abgeschoben werden.

Die Arbeitsweise entspricht dem Auf- und Abbau der Stufenformation in Vertikalebene, d. h. zum automatischen Aufbau der Stufenformation werden eine einzelne Flasche 1b, dann Reihen aus zwei, drei und mehr Flaschen jeweils nacheinander nach Freigabe von der Zuführeinrichtung 3, 4 unter seitlicher Ausrichtung an einer außen liegenden ortsfesten Begrenzungsschiene 23 und einer inneren ortsfesten zum Abschieben absenkbaren Begrenzungsschiene 24 über die Fördereinrichtung 22 bis zum Anschlag 6 zugeführt und mittels des Schiebers 21 in Querrichtung um jeweils eine Stufe abgeschoben.

Zum automatischen Abbau der Stufenformation werden dann alle in Querrichtung verschobenen Flaschen 1b gemeinsam in Längsrichtung um eine Stufenlänge weitertransportiert und jeweils soviele Flaschen 1b bis zum Anschlag 6 zugeführt und in Querrichtung verschoben wie Teilgruppen vorhanden sind.

Im Hinblick auf eine funktionssichere Arbeitsweise sind die Flaschen 1b sowohl beim Abschieben von der Fördereinrichtung 22 als auch beim Weitertransport in Längsrichtung um eine Stufenlänge durch den Stufenschieber 8 im Bereich der Flaschenhälse zwischen Führungsschienen 25 geführt. Diese befinden sich gemeinsam an einem Tragteil und werden über nicht dargestellte Antriebsmittel mit der Bewegung des Stufenschiebers 8 synchron angetrieben. Gemäß der durch Pfeile angedeuteten Umlaufbahn 26 bewegen sich die Führungsschienen 25 im Anschluß an das Vortakten in Längsrichtung aufwärts, zurück und abwärts in ihre Ausgangslage. Der Schieber 21 ist zudem als Formelement mit den Flaschenkonturen angepaßten Ausformungen 21a versehen, was ebenfalls einem funktionssicheren Transport der Flaschen 1b beim Querschieben zweckdienlich ist. Hierbei ist zu berücksichtigen, daß sich der Schieber 21 beim Einlauf der Flaschen 1b in einer den freien Zulauf ermöglichenden seitlichen Ausgangsposition befindet.

Wie bereits eingangs im ersten Ausführungsbeispiel erwähnt, sind die Mitnehmer des Stufenschiebers 8 auch bei diesem Ausführungsbeispiel in Richtung auf den Schieber 21 verfahrbar, um die Flaschen 1b beim automatischen Abbau hintergreifen zu können, wozu die Mitnehmer 8b-8f auf Führungsbahnen 19 eines Aufnahmeteiles greifen und über nicht dargestellte Pneumatikzylinder betätigt werden.

Anstelle der dargestellten Führungsschienen 25 können selbstverständlich auch andere Elemente zum Halten der Flaschen 1b Verwendung finden, wie Bürstenanordnungen oder zwischen den Flaschenreihen angeordnete Profilleisten.

In einer abgewandelten Arbeitsweise kann der automatische Aufbau der Stufenformation auch derart durchgeführt werden, daß eine einzelne Packguteinheit 1a, 1b bis in die erste Gruppierstufe zugeführt, in Querrichtung verfahren, ggf. in der angehobenen Position gehalten, und in Längsrichtung um eine Stufenlänge weitertransportiert wird, daß danach Reihen aus zwei, drei und mehr Packguteinheiten 1a, 1b bis jeweils in die zweite, dritte und weitere bis hin zur letzten Gruppierstufe zugeführt, in Querrichtung verfahren, mit den Teilgruppen zusammengeführt ggf. in der angehobenen Position gehalten und in Längsrichtung um eine Stufenlänge weitertransportiert werden. Dabei kann die Fördereinrichtung 5 oder 22 in den jeweiligen Gruppierstufen angehalten werden oder in den Gruppierstufen können einsteuerbare Anschläge vorgesehen sein.

## Patentansprüche

1. Verfahren zum fortschreitend stufenförmigen Gruppieren von Produkten wie das Stapeln von Packguteinheiten von unten nach oben zu einem einer Sammelpackmaschine zuzuführenden Packgutstapel, bei dem die längs einer Transportbahn bis zum Ende einer Gruppierstation zulaufenden Packguteinheiten reihenweise durch Verfahren in Querrichtung mit stufenförmig aufgebauten Teilgruppen zusammengeführt und dabei die Teilgruppen um eine Stufe mitgenommen werden und danach alle in Querrichtung verfahrenen Packguteinheiten gemeinsam in Längsrichtung um eine Stufenlänge weitertransportiert werden, dadurch gekennzeichnet, daß zum automatischen Aufbau der Stufenformation eine einzelne Packguteinheit (1a; 1b), dann Reihen aus zwei, drei und mehr Packguteinheiten (1a; 1b) jeweils nacheinander bis zum Ende der Gruppierstation, vorzugsweise bis zu einem Anschlag (6), zugeführt und in Querrichtung verfahren werden, daß zum automatischen Abbau der Stufenformation alle in Querrichtung verfahrenen Packguteinheiten (1a; 1b) gemeinsam in Längsrichtung um eine Stufenlänge weitertransportiert und jeweils soviele Packguteinheiten (1a; 1b) bis zum Ende der Gruppierstation, vorzugsweise bis zum Anschlag (6) zugeführt und in Querrichtung verfahren werden wie Teilgruppen vorhanden sind.

2. Verfahren nach Anspruch 1, dadurch gekennzeichnet, daß die Packguteinheiten (1a) in Querrichtung von unten nach oben verfahren und in der angehobenen Position gehalten werden.

3. Verfahren zum fortschreitend stufenförmigen Gruppieren von Produkten wie das Stapeln von Packguteinheiten von unten nach oben zu einem einer Sammelpackmaschine zuzuführenden,Packgutstapel, bei dem die längs einer Transportbahn bis zum Ende einer Gruppierstation zulaufenden Packguteinheiten reihenweise durch Verfahren in Querrichtung mit stufenförmig aufgebauten Teilgruppen zusammengeführt und dabei die Teilgruppen um eine Stufe mitgenommen werden und danach alle in Querrichtung verfahrenen Packguteinheiten gemeinsam in Längsrichtung um eine Stufenlänge weitertransportiert werden, **dadurch gekennzeichnet**, daß zum automatischen Aufbau der Stufenformation eine einzelne Packguteinheit (1a,1b) bis in die erste Gruppierstufe zugeführt, in Querrichtung verfahren, ggf. in dieser Position gehalten und in Längsrichtung um eine Stufenlänge weitertransportiert wird, daß danach Reihen aus zwei, drei und mehr Packguteinheiten (1a,1b) bis jeweils in die zweite, dritte und weitere Gruppierstufe zugeführt, in Querrichtung verfahren, ggf. in dieser Position gehalten und in Längsrichtung um eine Stufenlänge weitertransportiert werden.

4. Vorrichtung zur Durchführung des Verfahrens nach Anspruch 1, mit einer Transportbahn, auf der die Packguteinheiten zur Bildung von Reihen aus Packguteinheiten in einer Gruppierstation gegen einen Anschlag laufen, mit einer die einzelnen Reihen Packguteinheiten von der Transportbahn in Querrichtung wegführenden und mit stufenförmig aufgebauten Teilgruppen von Packguteinheiten zusammenführenden Querfördereinrichtung und mit einem die stufenförmig angeordneten Packguteinheiten hintergreifenden und diese in Längsrichtung um eine Stufenlänge weitertransportierenden Stufenschieber, gekennzeichnet durch eine der Querfördereinrichtung (5; 21) vorgeordnete Zufuhreinrichtung (3, 4), die nach einer Programmsteuerung in zeitlicher Abstimmung mit der Hubbewegung der Querfördereinrichtung (5; 21) derart im Sinne einer Freigabe von Packguteinheiten (1a; 1b) betätigbar ist, daß zum automatischen Aufbau der Stufenformation eine einzelne Packguteinheit (1a; 1b), dann Reihen aus zwei, drei und mehr Packguteinheiten (1a; 1b) jeweils nacheinander der Gruppierstation zugeführt werden und daß zum automatischen Abbau der Stufenformation jeweils soviele Packguteinheiten (1a; 1b) zugeführt werden,wie Teilgruppen nach dem Weitertransport der Packguteinheiten (1a; 1b) in Längsrichtung durch den Stufenschieber (8) vorhanden sind.

5. Vorrichtung nach Anspruch 4, dadurch gekennzeichnet, daß die Querfördereinrichtung als umlaufend angetriebenes Transportmittel (5) ausgebildet ist, das sich an die Zufuhreinrichtung (3, 4) anschließt und zwischen einer unteren Aufnahmeposition und oberen Abgabeposition verfahrbar ist, und daß die von der Querfördereinrichtung (5) angehobenen Packguteinheiten (1a) von in ihre Bewegungsbahn und zurück bewegbaren Rückhaltemitteln (7) untergriffen und in der angehobenen Position gehalten werden.

6. Vorrichtung nach Anspruch 4, dadurch gekennzeichnet, daß die Querfördereinrichtung aus einem die Packguteinheiten (1b) von einem der Zufuhreinrichtung (3, 4) nachgeordneten, umlaufend angetriebenen Transportmittel (22) seitlich auf eine Plattform (20) wegführenden Schieber (21) gebildet ist und daß sich der Stufenschieber (8) in einer um 90° gekippten Position über der Plattform (20) sowie dem Schieber (21) gegenüberliegend befindet.

7. Vorrichtung nach den Ansprüchen 4 bis 6, dadurch gekennzeichnet, daß der Stufenschieber (8) Mitnehmer (8b-8f) aufweist, die einzeln über Betätigungsmittel (15) in Richtung auf die Querfördereinrichtung (5; 21) verfahrbar sind.

8. Vorrichtung nach den Ansprüchen 6 und 7, gekennzeichnet durch parallel zu den Mitnehmern (8a-8f) des Stufenschiebers (8) sich erstreckende, auf den oberen Bereich der Packguteinheiten (1b) einwirkende Führungselemente (25), die mit der Bewegung des Stufenschiebers (8) in Längsrichtung synchron antreibbar sowie an schließend aus der Bewegungsbahn der Packguteinheiten (1b) heraus und in ihre Ausgangsposition zurückverfahrbar sind.

9. Vorrichtung nach Anspruch 8, dadurch gekennzeichnet, daß die Führungselemente (25) aus einer Bürstenanordnung oder aus zwischen den Reihen der Packguteinheiten (1b) angeordneten Profilleisten gebildet sind.

10. Vorrichtung nach Anspruch 5, dadurch gekennzeichnet, daß die Querfördereinrichtung (5) als Rollenbahn mit antreibbaren Rollen sowie aus einem zwischen die Rollen fahrbaren Hubmittel ausgebildet ist.

11. Vorrichtung nach den Ansprüchen 4 bis 10, dadurch gekennzeichnet, daß die Zufuhreinrichtung (3) mit einer die Packguteinheiten (1a; 1b) anhaltenden und freigebenden Sperreinrichtung (4) versehen ist.

12. Vorrichtung nach den Ansprüchen 4 bis 11, dadurch gekennzeichnet, daß in den einzelnen Gruppierplätzen die Packguteinheiten (1a; 1b) registrierende Kontrolleinrichtungen (16) zur Steuerung der Bewegung der Querfördereinrichtung (5; 22) vorgesehen sind.

## Claims

1. A process for the progressively stepped grouping of products such as the stacking of packaging material units from below upwardly to provide a stack of packaging material which is to be fed to a collecting packaging machine, wherein the packaging material units which are supplied along a transportation path to the end of a grouping station are brought together in rows by displacement in the transverse direction with partial groups which are built up in steps and the partial groups are entrained by a step and thereafter all packaging material units displaced in the transverse direction are jointly transported further on by a step length in the longitudinal direction, characterised in that for automatically building up the step formation an individual packaging material unit (1a; 1b), then rows comprising two, three or more packaging material units (1a; 1b) are in each case successively passed to the end of the grouping station, preferably to a stop (6), and displaced in the transverse direction, and that for automatically taking away the step formation all packaging material units (1a; 1b) displaced in the transverse direction are jointly transported further by a step length in the longitudinal direction and in each case as many packaging material units (1a; 1b) as there are partial groups are passed to the end of the grouping station, preferably to the stop (6), and displaced in the transverse direction.

2. A process according to claim 1 characterised in that the packaging material units ( 1a ) are displaced in the transverse direction from below upwardly and are held in the raised position.

3. A process for the progressively stepped grouping of products such as the stacking of packaging material units from below upwardly to provide a stack of packaging material which is to be fed to a collecting packaging machine, wherein the packaging material units which are supplied along a transportation path to the end of a grouping station are brought together in rows by displacement in the transverse direction with partial groups which are built up in steps and the partial groups are entrained by a step and thereafter all packaging material units displaced in the transverse direction are jointly transported further on by a step length in the longitudinal direction, characterised in that for automatically building up the step formation an individual packaging material unit (1a, 1b) is passed into the first grouping step, displaced in the transverse direction, possibly held in that position and transported further on by a step length in the longitudinal direction, that thereafter rows comprising two, three or more packaging material units (1a, 1b) are respectively passed into the second, third and further grouping step, displaced in the transverse direction, possibly held in that position and transported further on by a step length in the longitudinal direction.

4. Apparatus for carrying out the process according to claim 1 comprising a transportation path on which the packaging material units run against a stop to form rows of packaging material units in a grouping station, comprising a transverse conveyor means which conveys the individual rows of packaging material units away from the transportation path in the transverse direction and brings them together with partial groups of packaging material units, which are built up in steps, and a step pushing means which engages behind the packaging material units arranged in steps and which transports them further on in the longitudinal direction by a step length, characterised by a feed means (3, 4) which is arranged upstream of the transverse conveyor means (5; 21) and which is actuable in accordance with a program control in time-synchronised relationship with the lift movement of the transverse conveyor means (5; 21) to provide for release of packaging material units (1a; 1b) in such a way that for automatically building up the step formation an individual packaging material unit (1a; 1b) and then rows comprising two, three or more packaging material units (1a; 1b) are respectively successively passed to the grouping station and that for automatically taking away the step formation as many packaging material units (1a; 1b) are supplied as there are partial groups present after further transportation of the packaging material units (1a; 1b) in the longitudinal direction by the step pushing means (8).

5. Apparatus according to claim 4 characterised in that the transverse conveyor means is in the form of a transportation means (5) which is driven in rotation and which adjoins the feed means (3, 4) and which is displaceable between a lower receiving position and an upper delivery position, and that the packaging material units (1a) which are lifted by the transverse conveyor means (5) are engaged thereunder, and held in the lifted position, by retaining means (7) which can be moved into the path of movement of the packaging material units and back.

6. Apparatus according to claim 4 characterised in that the transverse conveyor means is formed from a pusher member (21) which moves the packaging material units (1b) from a transportation means (22) which is disposed downstream of the feed means (3, 4) and which is driven in rotation, laterally on to a platform (20), and that the step pushing means (8) is disposed in a position turned through 90 ° over the platform (20) and opposite the pusher member (21).

7. Apparatus according to claims 4 to 6 characterised in that the step pushing means (8) has entrainment members (8b-8f) which are individually displaceable by way of actuating means (15) towards the transverse conveyor means (5; 21).

8. Apparatus according to claims 6 and 7 characterised by guide elements (25) which extend parallel to the entrainment members (8a-8f) of the step pusher member (8) and which act on the upper region of the packaging material units (1b) and which are drivable with the movement of the step pushing means (8) synchronously in the longitudinal direction and which are then displaceable out of the path of movement of the packaging material units (1b) and back into their starting position.

9. Apparatus according to claim 8 characterised in that the guide elements (25) are formed from a brush arrangement or shaped bars arranged between the rows of the packaging material units (1b).

10. Apparatus according to claim 5 characterised in that the transverse conveyor means (5) is in the form of a roller track with drivable rollers and a lift means which is movable between the rollers.

11. Apparatus according to claims 4 to 10 characterised in that the feed means (3) is provided with a stop means (4) for stopping and releasing the packaging material units (1a; 1b).

12. Apparatus according to claims 4 to 11 characterised in that provided in the individual grouping locations are monitoring means (16) for registering the packaging material units (1a; 1b), for control of the movement of the transverse conveyor means (5; 22).

## Revendications

1. Procédé de groupage progressif en gradins de produits, tel que l'empilage d'unités de produit emballe, de bas en haut, afin de former une pile de produits emballés à amener à une machine d'emballage collectif, procédé dans lequel des unités de produits emballés, amenées alignées le long d'une piste de transport, jusqu'à l'extrémité d'entrée d'un poste de groupage, sont groupées par déplacement en direction transversale, avec des groupes partiels construits en gradins, et les groupes partiels étant entraînés sur la longueur d'un gradin, puis le transport de toutes les unités de produit emballé, se déplaçant transversalement, se poursuivant conjointement, dans la direction longitudinale, sur la distance de la longueur d'un gradin, caractérisé en ce que, pour opérer la construction automatique de la formation en gradins, une unité de produit emballé (1a;1b) individuelle, puis des rangées de deux, trois unités de produit emballé (1a;1b) et plus sont chaque fois amenées, les unes après les autres, jusqu'à l'extrémité d'entrée du poste de groupage, de préférence jusqu'à une butée (6), et déplacées transversalement, en ce que, pour opérer une destruction automatique de la formation en gradins, toutes les unités de produit emballé (1a;1b) déplacées en direction transversale continuent conjointement, à être transportées longitudinalement, sur la distance de la longueur d'un gradin et, chaque fois, autant d'unités de produit emballé (1a;1b) qu'il y a de groupes partiels sont déplacées jusqu'à l'extrémité du poste de groupage, de préférence jusqu'à la butée (6), et déplacées transversalement.

2. Procédé selon la revendication 1, caractérisé en ce que les unités de produit emballé (1a) sont déplacées transversalement, de bas en haut, et maintenues dans le position relevée.

3. Procédé de groupage progressif en gradins de produits, tel que l'empilage d'unités de produit emballé, de bas en haut, afin de former une pile de produits emballés à amener à une machine d'emballage collectif, procédé dans lequel des unités de produits emballés, amenées alignées le long d'une piste de transport, jusqu'à l'extrémité d'entrée d'un poste de groupage, sont groupées par déplacement en direction transversale, avec des groupes partiels construits en gradins, et les groupes partiels étant entraînés sur la longueur d'un gradin, puis le transport de toutes les unités de produit emballé, se déplaçant transversalement, se poursuivant conjointement, dans la direction longitudinale, sur la distance de la longueur d'un gradin, caractérisé en ce que, pour opérer la construction automatique de la formation en gradins, une unité de produit emballé (1a;1b) individuelle, est amenée jusqu'au premier gradin de groupe, est déplacée transversalement, le cas échéant maintenue dans cette position, et continue à être transportée en direction longitudinale, sur la longueur d'un gradin, en ce qu'ensuite des séries de deux, trois unités de produit emballé (1a,1b) et plus sont chaque fois amenées dans le deuxième, le troisième et les autres gradins de groupage, sont déplacées transversalement, respectivement maintenues dans cette position et continuent à être déplacées en direction longitudinale, de la distance de la longueur d'un gradin.

4. Dispositif pour la mise en oeuvre du procédé selon la revendication 1, avec une piste de transport, sur laquelle les unités de produit emballé défilent, pour former des rangées d'unités de produit emballé, dans un poste de groupage, vers une butée, avec un dispositif de transport transversal, évacuant de la piste de transport, en direction transversale, les différentes rangées d'unité de produit emballé effectuant un groupage de groupes partiels, construits en gradins constitués d'unités de produit emballé, et avec un poussoir en gradin, saisissant par l'arrière les unités de produit emballé disposées en forme de gradin et continuant à les transporter longitudinalement, sur une distance de la longueur d'un gradin, caractérisé par un dispositif d'amenée (3,4) placé en amont du dispositif de transport transversal (5;21) et susceptible d'être actionné, par une commande à programme, suivant un cadencement, avec le mouvement de course du dispositif de transporteur transversal (5;21), de telle façon, dans le sens d'une libération des unités de produit emballé (1a;1b), que, pour opérer la construction automatique de la formation en gradins, une unité de produit emballé (1a;1b) individuelle, puis des rangées de deux, trois unités de produit emballé (1a;1b) et plus sont chaque fois amenées, les unes après les autres, au poste de groupage et en ce que, pour opérer la destruction automatique de la formation en gradins, chaque fois, autant d'unités de produit emballé (1a;1b) qu'il y a de groupes partiels après la continuation du transport des unités de produit emballé (1a;1b), sont amenées dans la direction longitudinale par le poussoir en gradin (8).

5. Dispositif selon la revendication 4, caractérisé en ce que le dispositif de transport transversal est réalisé sous forme d'un moyen de transport (5) à entraînement circulant, qui se raccorde au dispositif d'amenée (3,4) et est déplaçable entre une position de réception inférieure et une position de dépose supérieure, et en ce que les unités de produit emballé (1a) soulevées par le dispositif de transport transversal (5) sont saisies par le dessous, par des moyens de retenue (7), déplaçables dans le sens de leur trajectoire de déplacement et dans le sens inverse, et maintenues dans la position soulevée.

6. Dispositif selon la revendication 4, caractérisé en ce que le dispositif de transport transversal est formé d'un poussoir (21), écartant latéralement, sur une plateforme (20), les unités de produit emballé (1b) d'un moyen de transport (22) à entraînement circulant, disposé en aval du dispositif d'amenée (3,4), et en ce que le poussoir en gradin (8) se trouve dans une position, basculée de 90 degrés, au-dessus de la plateforme (20), et en face du poussoir (21).

7. Dispositif selon les revendications 4 à 6, caractérisé en ce que le poussoir en gradin (8) présente des éléments d'entraînement (8b à 8f), susceptibles d'être déplacés individuellement dans la direction du dispositif de transport transversal (5;21), par l'intermédiaire de moyens d'actionnement (15).

8. Dispositif selon les revendications 6 et 7, caractérisé par des éléments de guidage (25), s'étendant parallèlement aux éléments d'entraînement (8a à 8f) du poussoir en gradin (8), agissant sur la sone supérieure des unités de produit emballé (1b), susceptibles d'être entraînés en direction longitudinale, de façon synchronisée avec le mouvement du poussoir en gradin (8), et d'être ensuite susceptible d'être rappelés, hors de la trajectoire de déplacement des unités de produit emballé (1b), pour revenir à leur position initiale.

9. Dispositif selon la revendication 8, caractérisé en ce que les éléments de guidage (25) sont formés d'un agencement de brosses ou de bandes profilées disposées entre les rangées d'unités de produit emballé (1b).

10. Dispositif selon la revendication 5, caractérisé en ce que le dispositif de transport transversal (5) est réalisé sous forme de convoyeur à rouleaux, avec des rouleaux entraînés, et avec un moyen de levage déplaçable entre les rouleaux.

11. Dispositif selon les revendications 4 à 10, caractérisé en ce que le dispositif d'amenée (3) est pourvu d'un dispositif de blocage (4) retenant et libérant les unités de produit emballé (1a;1b).

12. Dispositif selon les revendications 4 à 11, caractérisé en ce que les dispositifs de contrôle (16) assurant le repérage des unités de produit emballé (1a;1b) aux différents emplacements de groupage sont prévus pour assurer la commande du mouvement du dispositif de déplacement transversal (5;22).
